# DEMANDE DE BREVET EUROPEEN

(11) **EP 0 708 194 A1**
(43) Date de publication de la demande: **24.04.1996**
(21) Numéro de dépôt: 95402305.7
(22) Date de dépôt: 16.10.1995
(51) Int. Cl.: D06F 81/02, D06F 81/00

(54) **Table à repasser**

(30) Priorité: 18.10.1994 FR 9412419
(71) Demandeur: Société LIBELLULE SA, F-94430 Chennevieres Sur Marne (FR)
(72) Inventeur: Lecuyer, Jean-Paul, F-94100 Saint-Maur (FR)
(74) Mandataire: Faber, Jean-Paul

(57) **Abrégé**

Table à repasser pliable avec un plateau (1), des premiers pieds (4) et des seconds pieds (11) articulés sous la table et présentant une configuration en X. La table comporte un repose-fer (2) articulé à une extrémité (8) du plateau (1) et relié par une contre-fiche (41) aux seconds pieds (11) qui sont eux-même reliés au plateau par une biellette (17) comportant des butées (20) pour, dans la position d'utilisation de la table, être alignés avec les seconds pieds (11). La table peut aisément être pliée et dépliée en agissant sur une poignée (37) du repose-fer (2).

## Description

La présente invention se rapporte à une table à repasser.

La présente invention vise des tables à repasser qui comportent des pieds présentant une configuration en X sous la table dans une position d'utilisation de celle-ci et qui peuvent être rabattus contre la face inférieure du plateau, lorsque la table n'est pas utilisée, celle-ci pouvant ainsi être rangée dans un faible encombrement.

Le dispositif qui permet le repliement des pieds est souvent compliqué de sorte que le prix de revient de la table est élevé. De plus, il est souvent d'une utilisation peu pratique.

L'un des buts de la présente invention est de réaliser une table à repasser qui remédie à ces inconvénients.

La table à repasser, selon l'invention, est du type comprenant un plateau, des premiers pieds montés pivotant sous le plateau au voisinage d'une extrémité de celui-ci, comportant un repose-fer à repasser, des seconds pieds montés pivotants sous ledit plateau, du côté de l'autre extrémité de celui-ci et reliés, articulés sur un axe, en un point intermédiaire de leur longueur, aux premiers pieds et des moyens pour amener les pieds sélectivement, d'une part dans une position pliée de la table contre la face inférieure du plateau et, d'autre part, dans une configuration en X, sous le plateau, dans une position d'utilisation de ladite table, ladite table étant caractérisée en ce que le reposefer à repasser est monté pivotant à l'extrémité correspondante du plateau sur un axe parallèle à l'axe d'articulation des pieds sous le plateau et relié par une contre-fiche aux seconds pieds, ladite contre-fiche étant, par une extrémité, articulée au repose-fer à repasser et, par l'autre extrémité, articulée en un point intermédiaire des seconds pieds entre l'axe sur lequel s'articulent les premiers et les seconds pieds entre eux et l'extrémité libre desdits seconds pieds, tandis que lesdits seconds pieds sont reliés au-dessous de la table par une biellette articulée, par une extrémité sous la table et aux seconds pieds, par l'autre extrémité, en un point situé entre l'axe sur lequel s'articulent les premiers pieds et les seconds pieds entre eux et le dessous de la table, des moyens étant prévus pour maintenir alignés les seconds pieds et la biellette dans la position d'utilisation de ladite table.

Grâce à une telle disposition il suffit, lorsque la table est pliée, de faire pivoter le repose-fer en l'éloignant de la face inférieure du plateau pour amener la table en configuration d'utilisation et de ramener le repose-fer dans la position initiale pour la plier.

Suivant une caractéristique particulière, la table à repasser comporte une tablette reliée articulée aux seconds pieds et montée coulissante sur un guide des premiers pieds de manière que dans la position d'utilisation de la table, la tablette s'étende horizontalement et, dans la position pliée, au contraire, la tablette s'applique contre la face inférieure du plateau.

Afin de faciliter les manoeuvres de pliage et de dépliage, l'extrémité libre du repose-fer à repasser comporte une poignée.

Enfin, suivant une dernière caractéristique, la table à repasser comporte une paire de premiers pieds, une paire de seconds pieds, les seconds pieds s'étendant entre les premiers pieds, la biellette et la contre-fiche étant articulées entre les seconds pieds. Ainsi, dans la position pliée, les différents organes articulés de la table s'emboitent les uns dans les autres.

L'invention va maintenant être décrite avec plus de détails en se référant à un mode de réalisation particulier donné à titre d'exemple seulement et représenté aux dessins annexés, dans lesquels :
Figure 1 est une vue en perspective d'une table à repasser, selon l'invention.
Figure 2 est une vue en perspective montrant la table en cours de pliage.
Figure 3 est une vue en perspective d'un détail.
Figure 4 et figure 5 sont des vues schématiques expliquant le fonctionnement de la table, selon l'invention.

La table représentée aux figures comprend un plateau 1, un repose-fer à repasser 2 et une tablette 3 de réception du linge repassé.

La table est supportée par une première paire de pieds 4 qui comportent, à leur extrémité libre, des embouts anti-dérapants 5 et qui sont reliés par une entretoise 6.

Les premiers pieds 4 sont articulés sur un axe 7 supporté par un bâti de la table et situé au voisinage d'une extrémité 8 du plateau 1 adjacente au repose-fer à repasser 2.

En un point intermédiaire de la longueur des pieds 4 est articulée, sur un axe 10, une seconde paire de pieds 11 reliés entre eux par une entretoise 12 et dont l'extrémité inférieure est pourvue d'embouts anti-dérapants 13.

Les pieds 11 s'articulent entre les pieds 4 et l'entretoise 6 est déportée latéralement de manière que dans une position pliée de la table, lesdits seconds pieds 11 s'insèrent entre lesdits premiers pieds 4.

Entre les pieds 11, du côté opposé aux embouts 13 sur un axe 16, s'articule une biellette 17 formée de deux barrettes solidarisées par une entretoise 18 qui déborde desdites barrettes afin de former des butées 20, ladite biellette étant articulée sur un axe 19 du bâti du plateau 1.

Les faces internes des seconds pieds 11, sous l'axe 10, sont percées de trous 22 dans lesquels sont engagées les extrémités des tiges 21 portant sur un guide 23 soudé sur les premiers pieds 4 et solidaire de la tablette 3.

Les tiges 21 sont arquées et le guide 28 est disposé de manière qu'en position d'utilisation de la table, la tablette 3 s'étende horizontalement, tandis qu'en position pliée de la table, ladite tablette s'étend sensiblement contre la face inférieure du plateau 1.

Le repose-fer à repasser 2 est constitué d'un bâti 30 réalisé à partir de tiges soudées formant des rebords 32 et un fond sur lequel sont fixées des plaques perforées 31. Le bâti 30 est prolongé par deux ailes 33 qui s'articulent sur des axes 35 portés par des pattes 36 du bâti de la table.

Du côté opposé aux ailes 33, le repose-fer 2 est pourvu d'une poignée 37, ledit repose-fer étant relié par une contre-fiche 41 aux pieds 11.

La contre-fiche 41 comprend deux tiges réunies par une entretoise 40 engagée dans des trous 44 des faces en regard l'une de l'autre desdits pieds 11, les extrémités opposées à l'entretoise desdites tiges 40 formant, chacune, un coude 45 engagé dans un manchon 42 solidaire de la face inférieure du repose-fer 2. Ainsi, la contre-fiche 41 est articulée, par une extrémité, aux pieds 11 et, par son autre extrémité, au repose-fer 2.

Les figures 2, 4 et 5 permettent de mieux comprendre l'invention.

La table étant dans la position pliée (voir figure 4), il suffit de tirer sur la poignée 37 dans le sens de la flèche f pour l'amener directement dans la position d'utilisation (voir figure 5).

En effet, si on tire sur la poignée 37 dans le sens de la flèche f, la contre-fiche 41 commande le pivotement des seconds pieds 11 autour de l'axe 10 et, simultanément, les premiers pieds 4 pivotent autour de l'axe 7 jusqu'à ce que la biellette 17 soit alignée avec les pieds 11, les butées 20 de l'entretoise 18 portant contre lesdits pieds 11 (voir figure 5). Au cours du dépliage de la table, les tiges 21 glissent sur le guide 23 pour amener la tablette 3 en position horizontale.

Pour replier la table, il suffit de la soulever légèrement afin qu'elle porte, par les embouts 5, sur le sol, puis de ramener la poignée 37 vers la face inférieure du plateau. Tous les éléments, pieds 4, pieds 11, tablette 3, biellette 17 et contre-fiche 41 viennent alors s'appliquer contre la face inférieure dudit plateau 1 (voir figure 4).

Ainsi, la table est facile à manoeuvrer et peut être rangée dans un très faible encombrement.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Table à repasser du type comprenant un plateau (1), des premiers pieds (4) montés pivotants sous le plateau (1) au voisinage d'une extrémité de celui-ci, comportant un repose-fer à repasser (2), des seconds pieds (11) montés pivotants sous ledit plateau (1) du côté de l'autre extrémité de celui-ci et reliés, articulés sur un axe (10), en un point intermédiaire de leur longueur, aux premiers pieds (4) et des moyens pour amener les pieds (4, 11) sélectivement, d'une part dans une position pliée de la table contre la face inférieure du plateau (1) et, d'autre part, dans une configuration en X, sous le plateau (1), dans une position d'utilisation de ladite table, caractérisée en ce que le repose-fer à repasser (2) est monté pivotant à l'extrémité correspondante (8) du plateau (1) sur un axe (35) parallèle à l'axe d'articulation des pieds (4, 11) sous le plateau (1) et relié par une contre-fiche (41) aux seconds pieds (11), ladite contre-fiche (41) étant, par une extrémité, articulée au repose-fer à repasser (2) et, par l'autre extrémité, articulée en un point intermédiaire des seconds pieds (11) entre l'axe (10) sur lequel s'articulent les premiers et les seconds pieds entre-eux et l'extrémité libre desdits seconds pieds (11), tandis que lesdits seconds pieds (11) sont reliés au-dessous de la table par une biellette (17) articulée par une extrémité sous la table et aux seconds pieds (11), par l'autre extrémité, en un point situé entre l'axe (10) sur lequel s'articulent les premiers pieds et les seconds pieds entre-eux et le dessous de la table, des moyens (18) étant prévus pour maintenir alignés les seconds pieds (11) et la biellette (17) dans la position d'utilisation de ladite table.

2. Table à repasser, selon la revendication 1, caractérisée en ce qu'elle comporte une tablette (3) reliée articulée aux seconds pieds (11) et montée coulissante sur un guide (23) des premiers pieds (4) de manière que, dans la position d'utilisation de la table, la tablette s'étende horizontalement et, dans la position pliée, au contraire la tablette (3) s'applique contre la face inférieure du plateau (1).

3. Table à repasser, selon la revendication 1, caractérisée en ce que l'extrémité libre du repose-fer à repasser (2) comporte une poignée (37).

4. Table à repasser, selon la revendication 1, caractérisée en ce qu'elle comporte une paire de premiers pieds (4), une paire de seconds pieds (11), les seconds pieds s'étendant entre les premiers pieds (4), la biellette et la contre-fiche étant articulées entre les seconds pieds.
